# EUROPÄISCHE PATENTSCHRIFT

(11) **EP 0 864 402 B1**
(45) Veröffentlichungstag und Bekanntmachung des Hinweises auf die Patenterteilung: **30.01.2002**
(21) Anmeldenummer: 97120687.5
(22) Anmeldetag: 26.11.1997
(51) Int. Cl.: B26B 19/40

(54) **Verfahren und Einrichtung zur Detektion eines Ölmangels eines elektrisch angetriebenen Schneidmessers einer Haarschneidemaschine**
Process and device for detecting oil shortage of an electrically driven cutting knife of a hair cutting machine
Procédé et dispositif pour détecter un manque d'huile d'un couteau entrainé électriquement d'une tondeuse à cheveux

(30) Priorität: 13.03.1997 DE 19710267; 23.04.1997 DE 19717055
(43) Veröffentlichungstag der Anmeldung: 16.09.1998
(73) Patentinhaber: Wella Aktiengesellschaft, 64295 Darmstadt (DE)
(72) Erfinder: Mattinger, Detlef, 64404 Bickenbach (DE); Liebeck, Martin, 64295 Darmstadt (DE)

(56) Entgegenhaltungen:
- DE-A- 4 210 612
- US-A- 5 121 541

## Beschreibung

Die Erfindung betrifft ein Verfahren nach einem der Ansprüche 1 bis 6 und eine Einrichtung nach dem Anspruch 7.

Die Schneidmesser von Haarschneidemaschinen müssen regelmäßig nachgeölt werden. Unterbleibt dies, verringert sich zuerst die Schneidleistung, später treten am Messer irreparable Schäden auf. Bisher entscheidet sich der Benutzer (Friseur) der Haarschneidemaschine subjektiv, ob das Messer nachgeölt werden muß. Hinzu kommt ein gewisses Maß an Bequemlichkeit, dieses Nachölen auf einen späteren Zeitpunkt zu verschieben. Dadurch ergeben sich in der Praxis oft zu große Nachölintervalle, die letztlich eine Zerstörung des Messers zur Folge haben können. Eine solche Haarschneidemaschine ist beispielsweise aus der DE 21 17 319 A bekannt.

Aufgabe der Erfindung ist es, die oben genannten Nachteile zu verhindern.

Gelöst wird diese Aufgabe nach einem der Ansprüche 1 bis 7. So gibt es sechs nebengeordnete Verfahrenslösungen und eine Einrichtungslösung.

Bei der Haarschneidemaschine ist der Motor in einem Gehäuse hinter einem Schneidkopf zum Beispiel üblicherweise so angeordnet, daß er mit seiner Antriebswelle mit einem rotierenden Nocken mit einem exzentrischen Stift verbunden ist. Dieser Stift bewegt einen Steuer- bzw. Nockenschlitz, um die Drehbewegungen des Stiftes in eine oszillierende Bewegung des einen aufeinanderliegenden Messers in eine Richtung quer zur Achse des Stiftes umzusetzen. Bei einem sehr geringen Ölfilm zwischen den beiden Messern beginnen diese derart miteinander zu reiben, daß der erforderliche Kraftaufwand, um die Oszillation des bewegten Messern aufrecht zu erhalten, ansteigt. Dadurch steigt der Motorstrom an und die Drehzahl sinkt. Weiterhin wird an den Messern durch den erhöhten Reibwert eine größere Menge der vom Motor zugeführten Energie in Wärmeenergie umgewandelt. Dies bewirkt ein stärkeres Ansteigen des Temperaturgradienten am Messer in den ersten Minuten nach dem Einschalten der Haarschneidemaschine. Bedingt durch das Reiben der Messer aufeinander wird die oszillatorische Bewegung des Messers unperiodisch gedämpft, wodurch sich ein Anstieg der Gehäusevibrationen (Körperschall) und des Schallpegels der Haarschneidemaschine ergibt.

Die Erfindung wird anhand mehrerer Ausführungsbeispiele näher beschrieben.

Es zeigt:
- Figur 1: ein erstes Ausführungsbeispiel als Blockschaltbild;
- Figur 2: das erste Ausführungsbeispiel als Schaltbild;
- Figur 3 bis 7: ein zweites bis sechstes Ausführungsbeispiel als Blockschaltbild;
- Figur 8: eine Haarschneidemaschine mit einer Anzeigeeinrichtung, wahlweise mit einer Nachöleinrichtung und einer Nachfüllanzeige.

In der Figur 1 ist ein Verfahren zur Detektion eines Ölmangels eines elektrisch angetrieben Schneidmessers einer Haarschneidemaschine (nicht dargestellt) dargestellt, wobei zur Detektion eine erhöhte Stromaufnahme des Antriebsmotors M (Figur 2) derart herangezogen wird, daß der Motorstrom I (Figur 2) laufend gemessen (Block 1) und mit einem vorgegebenen temperaturabhängigen Schwellwert (Block 2) von einem Komparator (Block 3) verglichen wird. Dieser Schwellwert 2 sollte von der Umgebungstemperatur abhängig sein, da von dieser die Reibwerte des Messers mit beeinflußt werden. Ist zum Beispiel der gemessene Motorstrom I zumindest kurzzeitig (wenige Millisekunden) nicht unter den Schwellwert 2 gesunken (Block 3), löst ein Signalgeber (Block 4) ein Signal (Block 5) aus. Hierdurch wird sichergestellt, daß das Signal 5 nicht im normalen Schneidbetrieb auslöst, jedoch bei ungeöltem Messer fortwährend eingeschaltet ist.

Nach dem Einschalten (Schalter S) der Haarschneidemaschine 6 nach der Figur 2 wird ein Kondensator C über einen Widerstand R 4 langsam aufgeladen. Sinkt der Strom I des Motors M unter den mit Widerständen R1 und R3 eingestellten Schwellwert, schaltet der Komparator 3 (U1A) um und der Kondensator C wird über die Diode D1 entladen. Sinkt der Motorstrom I jedoch nicht innerhalb von zum Beispiel 10 Sekunden zumindest kurzzeitig unter den Schwellwert 2, wird der Kondensator C vollständig aufgeladen, der Signalgeber 4 (U1B) schaltet um und die Leuchtdiode D2 signalisiert Ölmangel Der NTC kompensiert mit R1 und R3 die Temperaturabhängigkeit des Messerreibwerts und des Motorstroms I.

Ein weiteres Verfahren zur Detektion eines Ölmangels eines elektrisch angetriebenen Schneidmessers einer Haarschneidemaschine ist in der Figur 3 dargestellt, wobei zur Detektion eines Ölmangels ein erhöhtes Schneidmesservibrationsgeräusch derart herangezogen wird, daß das Schneidmesservibrationsgeräusch laufend gemessen (Block 10) - zum Beispiel mittels eines Körperschallsensors - und mit einem vorgegebenen Schwellwert (Block 11) von einem Komparator (Block 3) verglichen wird. Ist beispielsweise das gemessene Schneidmesservibrationsgeräusch 10 in einer Periode von zum Beispiel 10s nicht zumindest kurzzeitig (zum Beispiel 10ms) unter den Schwellwert 11 gesunken, löst ein Signalgeber 4 ein Signal 5 aus.

Nach der Figur 4 wird zur Detektion eines Ölmangels ein erhöhter Schallpegel der Haarschneidemaschine derart herangezogen, daß der Schallpegel laufend gemessen (Block 12) - zum Beispiel mittels eines Mikrofons - und mit einem vorgegebenen Schwellwert (Block 13) von einem Komparator (Block 3) verglichen wird. Ist beispielsweise der gemessene Schallpegel in einer Periode von zum Beispiel 10s nicht zumindest kurzzeitig (zum Beispiel 10ms) unter den Schwellwert 13 gesunken, löst ein Signalgeber 4 ein Signal 5 aus.

Nach der Figur 5 wird zu Detektion eines Ölmangels eine erhöhte Schneidmessertemperatur derart herangezogen, daß die Schneidmessertemperatur zum Beispiel in der ersten Minute nach Einschalten der Maschine gemessen (Block 14) - zum Beispiel mittels eines entsprechenden Temperatursensors - und mit einem vorgegebenen, umgebungstemperaturabhängigen Schwellwert (Block 15) von einem Komparator (Block 3) verglichen wird. Ist beispielsweise der gemessene Schneidmessertemperaturgradient höher als ein vorgegebener Schwellwert 15, löst ein Signalgeber 4 ein Signal 5 aus.

Zur Detektion eines Ölmangels wird nach der Figur 6 eine erhöhte Kraft im Kraftweg zwischen Antriebswelle und dem angetriebenen Schneidmesser derart herangezogen, daß die Kraft laufend gemessen (Block 16) - zum Beispiel mittels eines entsprechenden Drucksensors (zum Beispiel Widerstandsmeßbrücke) - und mit einem vorgegebenen Schwellwert (Block 17) von einem Komparator (Block 3) verglichen wird. Ist beispielsweise die gemessene Kraft in einer Periode von zum Beispiel 10s nicht zumindest kurzzeitig (zum Beispiel 10ms) unter den Schwellwert 17 gesunken, löst ein Signalgeber 4 ein Signal 5 aus.

Zur Detektion eines Ölmangels wird nach der Figur 7 eine niedrigere Motordrehzahl derart herangezogen, daß die Motordrehzahl laufend gemessen (Block 18) - zum Beispiel mittels einer entsprechenden Lichtschranke oder dergleichen - und mit einem vorgegebenen Schwellwert (Block 19) von einem Komparator (Block 3) verglichen wird. Ist beispielsweise die gemessene Motordrehzahl in einer Periode von zum Beispiel 10s nicht zumindest kurzzeitig (zum Beispiel 10ms) über den Schwellwert 19 gestiegen, löst ein Signalgeber 4 ein Signal 5 aus.

In der Figur 8 ist die eine Anzeigeeinrichtung 21 ansteuernde Detektionseinrichtung 20 dargestellt, wobei zum Anzeigen eines Ölmangels das Signal 5 herangezogen ist. Die Anzeige kann akustisch oder/und optisch erfolgen. Wahlweise kann anstatt der Anzeigeeinrichtung 21 eine Nachöleinrichtung 22 aktiviert werden, wodurch ein vollautomatisches Nachölen der Schneidmesser erfolgt. Die Nachöleinrichtung 22 ist mit einem - nicht dargestellten - Ölreservoir versehen, wobei die Nachöleinrichtung 22 mit einer Nachfüllanzeige 23 versehen ist, die anzeigt, daß das Ölreservoir mit Öl nachzufüllen ist und derart dimensioniert ist, daß beim professionellen Gebrauch der Haarschneidemaschine zum Beispiel nur noch einmal pro Jahr Öl nachzufüllen ist.

### Bezugszeichenliste

- 1: Motorstrommessung
- 2: Temperaturabhängiger Schwellwert
- 3: Komparator
- 4: Signalgeber
- 5: Signal
- 6: Haarschneidemaschine
- 10: Schneidmesservibrationsgeräuschmessung
- 11: Schwellwert
- 12: Schallpegelmessung
- 13: Schwellwert
- 14: Schneidmessertemperaturmessung
- 15: Umgebungstemperaturabhängiger Schwellwert
- 16: Kraftmessung
- 17: Schwellwert
- 18: Motordrehzahlmessung
- 19: Schwellwert
- 20: Ölmangeldetektionseinrichtung
- 21: Anzeigeeinrichtung
- 22: Nachöleinrichtung
- 23: Nachfüllanzeige
- S: Schalter
- C: Kondensator
- I: Motorstrom
- M: Motor
- R 1..5: Widerstand
- D1: Diode
- D2: Leuchtdiode

## Patentansprüche

1. Verfahren zur Detektion eines Ölmangels eines elektrisch angetriebenen Schneidmessers einer Haarschneidemaschine (6), wobei zur Detektion eine erhöhte Stromaufnahme (1) des Antriebsmotors (M) herangezogen wird.

2. Verfahren zur Detektion eines Ölmangels eines elektrisch angetriebenen Schneidmessers einer Haarschneidemaschine (6), wobei zur Detektion ein erhöhtes Schneidmesservibrationsgeräusch (10) herangezogen wird.

3. Verfahren zur Detektion eines Ölmangels eines elektrisch angetriebenen Schneidmessers einer Haarschneidemaschine (6), wobei zur Detektion ein erhöhter Schallpegel (12) der Haarschneidemaschine (6) herangezogen wird.

4. Verfahren zur Detektion eines Ölmangels eines elektrisch angetriebenen Schneidmessers einer Haarschneidemaschine (6), wobei zur Detektion eine erhöhte Schneidmessertemperatur (14) herangezogen wird.

5. Verfahren zur Detektion eines Ölmangels eines elektrisch angetriebenen Schneidmessers einer Haarschneidemaschine (6), wobei zur Detektion eine erhöhte Kraft (16) im Kraftweg zwischen Antriebswelle und dem angetriebenen Schneidmesser herangezogen wird.

6. Verfahren zur Detektion eines Ölmangels eines elektrisch angetriebenen Schneidmessers einer Haarschneidemaschine (6), wobei zur Detektion eine niedrigere Motordrehzahl (18) herangezogen wird.

7. Elektrische Haarschneidemaschine mit Schneidmessern und einem Elektromotorantrieb, **dadurch gekennzeichnet, daß** die Haarschneidemaschine (6) mit einer Einrichtung (20) zur Detektion eines Ölmangels der Schneidmesser versehen ist.

8. Haarschneidemaschine nach Anspruch 7, **dadurch gekennzeichnet, daß** die Detektionseinrichtung (20) eine Anzeigeeinrichtung (21) ansteuert.

9. Haarschneidemaschine nach Anspruch 7, **dadurch gekennzeichnet, daß** die Detektionseinrichtung (20) eine Nachöleinrichtung (22) aktiviert, die mit den Schneidmessern in Verbindung steht.

10. Haarschneidemaschine nach Anspruch 9, **dadurch gekennzeichnet, daß** die Nachöleinrichtung (22) mit einer Nachfüllanzeige (23) korrespondiert.

## Claims

1. Method for detecting a lack of oil on an electrically driven cutting blade in a hair-cutting machine (6), where increased power consumption (1) by the drive motor (M) is used for detection.

2. Method for detecting a lack of oil on an electrically driven cutting blade in a hair-cutting machine (6), where increased cutting-blade vibratory noise (10) is used for detection.

3. Method for detecting a lack of oil on an electrically driven cutting blade in a hair-cutting machine (6), where an increased sound level (12) from the hair-cutting machine (6) is used for detection.

4. Method for detecting a lack of oil on an electrically driven cutting blade in a hair-cutting machine (6), where an increased cutting-blade temperature (14) is used for detection.

5. Method for detecting a lack of oil on an electrically driven cutting blade in a hair-cutting machine (6), where increased force (16) in the path of force between the drive shaft and the driven cutting blade is used for detection.

6. Method for detecting a lack of oil on an electrically driven cutting blade in a hair-cutting machine (6), where a lower motor speed (18) is used for detection.

7. Electric hair-cutting machine having cutting blades and an electric-motor drive, **characterized in that** the hair-cutting machine (6) is provided with a device (20) for detecting a lack of oil on the cutting blades.

8. Hair-cutting machine according to Claim 7, **characterized in that** the detection device (20) controls a display device (21).

9. Hair-cutting machine according to Claim 7, **characterized in that** the detection device (20) activates a re-oiling device (22) connected to the cutting blades.

10. Hair-cutting machine according to Claim 9, **characterized in that** the re-oiling device (22) corresponds with a refill display (23).

## Revendications

1. Procédé pour la détection d'un manque d'huile d'un couteau de coupe entraîné électriquement d'une machine (6) de coupe de cheveux, dans lequel une augmentation du courant consommé (1) du moteur d'entraînement (M) est utilisée pour la détection.

2. Procédé pour la détection d'un manque d'huile d'un couteau de coupe entraîné électriquement d'une machine (6) de coupe de cheveux, dans lequel une augmentation du bruit (10) de vibration des couteaux de coupe est utilisée pour la détection.

3. Procédé pour la détection d'un manque d'huile d'un couteau de coupe entraîné électriquement d'une machine (6) de coupe de cheveux, dans lequel une augmentation du niveau sonore (12) de la machine (6) de coupe des cheveux est utilisée pour la détection.

4. Procédé pour la détection d'un manque d'huile d'un couteau de coupe entraîné électriquement d'une machine (6) de coupe de cheveux, dans lequel une augmentation de la température (14) des couteaux de coupe est utilisée pour la détection.

5. Procédé pour la détection d'un manque d'huile d'un couteau de coupe entraîné électriquement d'une machine (6) de coupe de cheveux, dans lequel une augmentation de la force (16) dans la chaîne dynamique entre l'arbre d'entraînement et le couteau de coupe entraîné est utilisée pour la détection.

6. Procédé pour la détection d'un manque d'huile d'un couteau de coupe entraîné électriquement d'une machine (6) de coupe de cheveux, dans lequel une diminution de la vitesse de rotation (18) du moteur est utilisée pour la détection.

7. Machine électrique de coupe de cheveux dotée de couteaux de coupe et d'un entraînement par moteur électrique, **caractérisée en ce que** la machine (6) de coupe de cheveux est dotée d'un dispositif (20) de détection d'un manque d'huile des couteaux de coupe.

8. Machine de coupe de cheveux selon la revendication 7, **caractérisée en ce que** le dispositif de détection (20) commande un dispositif d'affichage (21).

9. Machine de coupe de cheveux selon la revendication 7, **caractérisée en ce que** le dispositif de détection (20) active un dispositif (22) d'appoint d'huile qui est en communication avec les couteaux de coupe.

10. Machine de coupe de cheveux selon la revendication 9, **caractérisée en ce que** le dispositif (22) d'appoint d'huile correspond à un affichage (23) d'appoint d'huile.
